# EUROPÄISCHE PATENTSCHRIFT

(11) **EP 4 097 695 B1**
(45) Veröffentlichungstag und Bekanntmachung des Hinweises auf die Patenterteilung: **21.02.2024**
(21) Anmeldenummer: 21702020.5
(22) Anmeldetag: 27.01.2021
(51) Int. Cl.: G08B 13/04, G08B 13/16, G08B 21/04

(54) **VERFAHREN UND VORRICHTUNG ZUR ERKENNUNG VON AKUSTISCHEN ANOMALIEN**
METHOD AND DEVICE FOR IDENTIFYING ACOUSTIC ANOMALIES
PROCÉDÉ ET DISPOSITIF D'IDENTIFICATION D'ANOMALIES ACOUSTIQUES

(30) Priorität: 27.01.2020 DE 102020200946
(43) Veröffentlichungstag der Anmeldung: 07.12.2022
(73) Patentinhaber: Fraunhofer-Gesellschaft zur Förderung der angewandten Forschung e.V., 80686 München (DE)
(72) Erfinder: ABESSER, Jakob, 98693 Ilmenau (DE)
(74) Vertreter: Pfitzner, Hannes
(86) Internationale Anmeldenummer: PCT/EP2021/051804
(87) Internationale Veröffentlichungsnummer: WO 2021/151915

(56) Entgegenhaltungen:
- EP-A2- 2 988 105
- WO-A1-2019/215166
- DE-A1-102012 211 154
- DE-A1-102017 010 402

## Beschreibung

Ausführungsbeispiele der vorliegenden Erfindung beziehen sich auf ein Verfahren, eine Vorrichtung zur Erkennung von akustischen Anomalien. Weitere Ausführungsbeispiele beziehen sich auf ein entsprechendes Computerprogramm. Entsprechend Ausführungsbeispielen erfolgt die Erkennung einer Normalsituation sowie die Erkennung von Anomalien im Vergleich zu dieser Normalsituation.

In realen akustischen Szenen existiert i.d.R. eine komplexe Überlagerung mehrerer Klangquellen. Diese können vorder- und hintergründig sowie beliebig räumlich positioniert sein. Ebenso ist eine Vielzahl möglicher Klänge denkbar, welche von sehr kurzen transienten Signalen (z. B. Klatschen, Schuss) bis zu längeren, stationären Klängen (Sirene, vorbeifahrende Bahn) reichen können. Eine Aufnahme umfasst typischerweise einen bestimmten Zeitraum, der bei nachfolgender Betrachtung in ein oder mehrere Zeitfenster untergliedert ist. Ein Geräusch kann sich ausgehend von dieser Unterteilung und je nach Geräuschlänge (vgl. transientes oder längerer, stationärer Klang) über ein oder mehrere Audiosegment/ Zeitfenster hinweg erstrecken.

In vielen Anwendungsszenarien muss eine Anomalie, also eine klangliche Abweichung vom "akustischen Normalzustand", also der Menge als "normal" angesehener Geräusche, erkannt werden. Beispiele solcher Anomalien sind Glasbruch (Einbruchsdetektion), ein Pistolenschuss (Überwachung öffentlicher Ereignisse) oder eine Kettensäge (Überwachung von Naturschutzgebieten).

Problematisch ist, dass der Klang der Anomalie (Nicht-in-Ordnung-Klasse) oft nicht bekannt ist oder nicht genau definiert oder beschrieben werden kann (z. B. wie kann eine kaputte Maschine klingen?).

Das zweite Problem liegt darin, dass neuartige Algorithmen zur Klangklassifikation mittels tiefer neuronaler Netze sehr empfindlich gegenüber veränderten (und oftmals unbekannten) akustischen Bedingungen im Einsatzszenario sind. So erreichen Klassifikationsmodelle, die mit Audiodaten trainiert werden, welche bspw. mit einem hochwertigen Mikrofon aufgenommen wurden, bei der Klassifikation von Audiodaten, welche mittels eines schlechteren Mikrofons aufgenommen wurden, nur schlechte Erkennungsraten. Mögliche Lösungsansätze liegen im Bereich "Domain Adaptation", also der Anpassung der Modelle oder der zu klassifizierenden Audiodaten, um eine höhere Robustheit in der Erkennung zu erreichen. In der Praxis ist es aber logistisch oft schwierig und zu teuer, repräsentative Audioaufnahmen am späteren Einsatzort eines Audioanalysesystems aufzunehmen und anschließend bezüglich enthaltener Klangereignisse zu annotieren.

Das dritte Problem der Audioanalyse von Umweltgeräuschen liegt in datenschutzrechtlichen Bedenken, da Klassifikationsverfahren theoretisch auch zur Erkennung und Transkription von Sprachsignalen (z. B. bei der Aufnahme einer Unterhaltung in der Nähe des Audiosensors) genutzt werden können.

Die Klassifikationsmodelle von bestehenden Stand der Technik-Lösungen gestalten wie folgt:
Wenn die zu detektierende klangliche Anomalie genau spezifiziert werden kann, so kann ein Klassifikationsmodell basierend auf maschinellen Lernalgorithmen mittels überwachten Lernens (supervised learning) auf die Erkennung bestimmter Geräuschklassen trainiert werden. Aktuelle Studien zeigen, dass insbesondere neuronale Netze sehr empfindlich gegenüber veränderten akustischen Bedingungen sind und eine zusätzliche Adaptierung von Klassifikationsmodellen an die jeweilige akustische Situation der Anwendung durchgeführt werden muss.

Des Weiteren wird zum Stand der Technik die Offenbarung der EP 2 988 105 A2, die eine Vorrichtung des Verfahrens zur automatischen Erkennung und Klassifizierung von hörbaren akustischen Signalen in einem Überwachungsbereich beschreibt.

Ausgehend von oben erläuterten Nachteilen besteht der Bedarf nach einem verbesserten Ansatz. Aufgabe der vorliegenden Erfindung ist es, ein Konzept zur Detektion von Anomalien zu schaffen, das in Bezug auf das Anlernverhalten optimiert und das eine zuverlässige und genaue Erkennung von Anomalien ermöglicht.

Die Aufgabe wird durch unabhängige Patentansprüche gelöst.

Ausführungsbeispiele der vorliegenden Erfindung schaffen ein Verfahren zur Erkennung von akustischen Anomalien. Das Verfahren umfasst die Schritte des Erhaltens einer Langzeitaufnahme, welche eine Dauer von mindestens grösser als 1 Minute oder mindestens 10 Minuten oder mindestens 1 Stunde oder mindestens 24 Stunden umfasst, mit einer Vielzahl von ersten Audiosegmenten zugeordnet zu jeweiligen ersten Zeitfenstern und des Analysierens der Vielzahl der ersten Audiosegmente, um zu jedem der Vielzahl der ersten Audiosegmente einen das jeweilige erste Audiosegment beschreibenden ersten Merkmalsvektor, wie z. B. ein Spektrum für das Audiosegment (Zeit-Frequenz-Spektrum) oder einen Audiofingerabdruck mit bestimmten Charakteristika für das Audiosegment zu erhalten. Beispielsweise ist das Resultat der Analyse einer in eine Vielzahl von Zeitfenstern unterteilte Langzeitaufnahme eine Vielzahl von ersten (ein- oder mehrdimensionalen) Merkmalsvektoren für die Vielzahl der ersten Audiosegmente (zugeordnet zu den entsprechenden Zeitpunkten/-fenstern der Langzeitaufnahme), die den "Normalzustand" repräsentieren. Das Verfahren umfasst weitere Schritte des Erhaltens einer weiteren Aufnahme mit einem oder mehreren zweiten Audiosegmenten zugeordnet zu jeweiligen zweiten Audiofenstern und des Analysierens der ein oder mehreren zweiten Audiosegmente, um ein oder mehrere die ein oder mehreren zweiten Audiosegmente beschreibenden Merkmalsvektoren zu erhalten. Insofern ist das Ergebnis des zweiten Teils des Verfahrens beispielsweise eine Vielzahl von zweiten Merkmalsvektoren (z. B. mit entsprechenden Zeitpunkten der weiteren Aufnahme). In einem nachfolgenden Schritt erfolgt dann das Abgleichen der ein oder mehreren zweiten Merkmalsvektoren mit der Vielzahl der ersten Merkmalsvektoren (z. B. durch Vergleich der Identitäten oder Ähnlichkeiten oder durch Erkennen einer Reihenfolge), um zumindest eine Anomalie zu erkennen. Denkbar wären entsprechend Ausführungsbeispieten das Erkennen von unterschiedlichen Formen von Anomalien, nämlich eine klangliche Anomalie (das heißt ein Erkennen eines erstmaligen Auftretens eines bisher ungehörten Klanges), einer zeitlichen Anomalie (z. B. verändertes Wiederholmuster eines bereits gehörten Klanges) oder eine räumliche Anomalie (Auftretens eines bereits gehörten Klanges an einer bisher unbekannten räumlichen Position).

Ausführungsbeispielen der vorliegenden Erfindung liegt die Erkenntnis zugrunde, dass alleine durch eine Langzeitklanganalyse (Phase 1 des Verfahrens umfassend die Schritte Erhalten einer Langzeitaufnahme und Analysieren derselben) selbstständig ein "akustischer Normalzustand" und "normale Geräusche" angelernt werden können. D.h., dass durch diese Langzeitklanganalyse ein selbstständiges bzw. autonomes Anpassen eines Analysesystems an eine bestimmte akustische Szene erfolgt. Es sind keine annotierten Trainingsdaten (Aufnahme + semantische Klassenannotation) erforderlich, was eine große Ersparnis an Zeit, Aufwand und Kosten darstellt. Wenn dieser akustische "Normalzustand" bzw. die "normalen" Geräusche erfasst sind, kann die aktuelle Geräuschumgebung in einer nachfolgenden Analysephase (Phase 2 mit den Schritten Erhalten einer weiteren Aufnahme und Analysieren derselben) erfolgen. Hierbei erfolgt ein Abgleich der aktuellen Audiosegment / aktuellen Geräuschkulisse mit den im Vorfeld / in Phase 1 erkannten bzw. angelernten "normalen" Geräuschen. Im Allgemeinen heißt das, dass Phase 1 ein Erlernen eines Modells anhand der normalen Geräuschkulisse auf Basis eines statistischen Verfahrens bzw. maschinellen Lernens ermöglicht, wobei dieses Modell es anschließend (in Phase 2) erlaubt, aktuell aufgenommene Geräuschkulisse damit bezüglich ihres Neuigkeitsgrades (Wahrscheinlichkeit einer Anomalie) abzugleichen.

Ein weiterer Vorteil dieses Ansatzes liegt darin, dass die Privatsphäre der sich möglicherweise im direkten Umfeld der akustischen Sensoren befindlichen Menschen geschützt ist. Man spricht hier von Privacy-by-design. Systembedingt ist keine Spracherkennung möglich, da Schnittstelle (Audio rein, Anomaliewahrscheinlichkeitsfunktion raus) klar definiert ist. Damit lassen sich mögliche Datenschutzbedenken beim Einsatz der akustischen Sensoren zerstreuen.

Nachdem also die Langzeitaufnahme die akustische Normalsituation darstellt, beschreibt die Vielzahl von ersten Audiosegmenten in sich und/oder in ihrer Reihenfolge diese Normalsituation. Insofern stellt die Vielzahl der ersten Audiosegmente für sich und/oder in ihrer Kombination eine Art Referenz dar. Ziel des Verfahrens ist es, Anomalien im Vergleich zu dieser Normalsituation zu erkennen. Das heißt also, dass entsprechend Ausführungsbeispielen das Ergebnis des oben beschriebenen Clusterings eine Beschreibung der Referenz anhand von ersten Audiosegmenten ist. Im Schritt, in welchem die Anomalie festgestellt wird, werden dann die zweiten Audiosegmente für sich oder in ihrer Kombination (das heißt Reihenfolge) mit der Referenz verglichen, um die Anomalie darzustellen. Die Anomalie ist eine Abweichung der aktuellen akustischen Situation beschrieben durch die zweiten Merkmalsvektoren von der Referenz beschrieben durch die ersten Merkmalsvektoren. Mit anderen Worten ausgedrückt heißt das, dass entsprechend Ausführungsbeispielen die ersten Merkmalsvektoren für sich oder in ihrer Kombination eine Referenzabbildung des Normalzustands darstellen, während die zweiten Merkmalsvektoren für sich oder in ihrer Kombination die aktuelle akustische Situation beschreiben, so dass in dem Schritt 126 die Anomalie in Form einer Abweichung der Beschreibung der aktuellen akustischen Situation (vgl. zweite Merkmalsvektoren) von der Referenz (vgl. erste Merkmalsvektoren) erkannt werden kann. Somit ist die Anomalie dadurch definiert, dass zumindest einer der zweiten akustischen Merkmalsvektoren von der Folge der ersten akustischen Merkmalsvektoren abweicht. Mögliche Abweichungen können sein: klangliche Anomalien, zeitliche Anomalien und räumliche Anomalien.

Entsprechend einem Ausführungsbeispiel sind also durch die Phase 1 eine Vielzahl von ersten Audiosegmenten erfasst, die nachfolgend auch als "normale" bzw. "normal" angesehene Geräusche/Audiosegmente bezeichnet werden. Entsprechend Ausführungsbeispielen ist unter Kenntnis dieser "normalen" Audiosegmente es ermöglicht, eine sogenannte klangliche Anomalie zu erkennen. Hierbei wird dann der Unterschritt des Identifizierens eines zweiten Merkmalsvektors, der sich von den analysierten ersten Merkmalsvektoren unterscheidet, durchgeführt.

Entsprechend weiteren Ausführungsbeispielen umfasst das Verfahren beim Analysieren den Unterschritt des Identifizierens eines Wiederholmusters in der Vielzahl der ersten Zeitfenster. Hierbei werden also sich wiederholende Audiosegmente identifiziert und das daraus resultierende Muster bestimmt. Entsprechend Ausführungsbeispielen erfolgt das Identifizieren anhand von sich wiederholenden, identischen oder ähnlichen ersten Merkmalsvektoren zugehörig zu unterschiedlichen ersten Audiosegmenten. Entsprechend Ausführungsbeispielen kann beim Identifizieren auch ein Gruppieren von identischen und ähnlichen ersten Merkmalsvektoren bzw. ersten Audiosegmenten zu einer oder mehreren Gruppen erfolgen.

Entsprechend Ausführungsbeispielen umfasst das Verfahren das Erkennen einer Reihenfolge von ersten Merkmalsvektoren zugehörig zu den ersten Audiosegmenten oder das Erkennen einer Reihenfolge von Gruppen von identischen oder ähnlichen ersten Merkmalsvektoren bzw. ersten Audiosegmenten. Durch die Basisschritte ist es also vorteilhafterweise möglich, normale Geräusche zu erkennen bzw. normale Audioobjekte zu erkennen. Die Kombination dieser normalen Audioobjekte in zeitlicher Hinsicht zu einer bestimmten Reihenfolge oder einem bestimmten Wiederholmuster stellt dann also in Summe einen akustischen Normalzustand dar.

Entsprechend weiteren Ausführungsbeispielen wäre es auch denkbar, dass ein Wiederholmuster in dem einen oder mehreren zweiten Zeitfenstern und/oder eine Reihenfolge von zweiten Merkmalsvektoren zugehörig zu unterschiedlichen zweiten Audioobjekten bzw. von Gruppen von identischen oder ähnlichen zweiten Merkmalsvektoren erkannt wird. Dieses Verfahren ermöglicht dann entsprechend weiteren Ausführungsbeispielen, dass beim Abgleichen der Unterschritt des Abgleichens des Wiederholmusters der ersten Audiosegmente und/oder Reihenfolge bei den ersten Audiosegmenten mit dem Wiederholmuster der zweiten Audiosegmente und/oder Reihenfolge bei den zweiten Audiosegmenten erfolgt. Dieser Abgleich ermöglicht das Erkennen von einer zeitlichen Anomalie.

Entsprechend einem weiteren Ausführungsbeispiel kann das Verfahren den Schritt des Bestimmens einer jeweiligen Position für die jeweiligen ersten Audiosegmente umfassen. Entsprechend einem Ausführungsbeispiel kann auch das Bestimmen der jeweiligen Position für die jeweiligen zweiten Audiosegmente vorgenommen werden. Dies ermöglicht dann entsprechend einem Ausführungsbeispiel, dass durch den Unterschritt des Abgleichs der Position zugeordnet zu den jeweiligen ersten Audiosegmenten mit der Position zugeordnet zu dem entsprechenden jeweiligen zweiten Audiosegment das Erkennen einer räumlichen Anomalie vorgenommen wird.

Es sei angemerkt, dass für eine räumliche Lokalisation beispielsweise mind. 2 Mikrofone verwendet werden, während für die anderen beiden Anomalietypen ein Mikrofon ausreicht.

Wie oben bereits angedeutet, kann jeder Merkmalsvektor (erster und zweiter Merkmalsvektor) für die unterschiedlichen Audiosegmente jeweils eine Dimension oder mehrere Dimensionen aufweisen. Eine mögliche Realisierung eines Merkmalsvektors wäre beispielsweise ein Zeit-Frequenz-Spektrum. Entsprechend einem Ausführungsbeispiel kann auch der Dimensionsraum reduziert sein. Insofern umfasst entsprechend Ausführungsbeispielen das Verfahren den Schritt des Reduzierens der Dimensionen des Merkmalsvektors.

Entsprechend einem weiteren Ausführungsbeispiel kann das Verfahren den Schritt des Bestimmens einer Auftretenswahrscheinlichkeit des jeweiligen ersten Audiosegments und des Aufgebens der Auftretenswahrscheinlichkeit zusammen mit dem jeweiligen ersten Merkmalsvektor aufweisen. Alternativ kann das Verfahren den Schritt des Bestimmens einer Auftretenswahrscheinlichkeit des jeweiligen ersten Audiosegments und des Ausgebens der Auftretenswahrscheinlichkeit mit dem jeweiligen ersten Merkmalsvektor und einem zugehörigen ersten Zeitfenster aufweisen. Insofern erfolgt eine Ausgabe der Auftretenswahrscheinlichkeit für das jeweilige Audiosegment bzw. eine nähere Wahrscheinlichkeit des Auftretens des Audiosegments zu diesem Zeitpunkt. Das Ausgeben erfolgt mit dem entsprechenden Datensatz bzw. Merkmalsvektor.

Entsprechend einem Ausführungsbeispiel kann das Verfahren auch Computer-implementiert ablaufen. Insofern weist das Verfahren ein Computerprogramm mit einem Programmcode zur Durchführung des Verfahrens auf.

Weitere Ausführungsbeispiele beziehen sich auf eine Vorrichtung mit einer Schnittstelle und einem Prozessor. Die Schnittstelle dient zum Erhalten einer Langzeitaufnahme mit einer Vielzahl von ersten Audiosegmenten zugeordnet zu jeweiligen ersten Zeitfenstern sowie zum Erhalten einer weiteren Aufnahme mit einem oder mehreren zweiten Audiosegmenten zugeordnet zu jeweiligen zweiten Zeitfenstern. Der Prozessor ist ausgebildet, um die Vielzahl der ersten Audiosegmente zu analysieren, um zu jedem der Vielzahl der ersten Audiosegmente einen das jeweilige erste Audiosegment beschreibenden ersten Merkmalsvektor zu erhalten. Ferner ist der Prozessor ausgebildet, um das eine oder mehrere zweiten Audiosegmente zu analysieren, um einen oder mehrere die einen oder mehreren zweiten Audiosegmente beschreibenden Merkmalsvektoren zu erhalten. Ferner ist der Prozessor ausgebildet, um den einen oder mehreren zweiten Merkmalsvektoren mit der Vielzahl der ersten Merkmalsvektoren abzugleichen, um zumindest eine Anomalie zu erkennen.

Entsprechend Ausführungsbeispielen umfasst die Vorrichtung eine mit der Schnittstelle verbundene Aufnahmeeinheit, wie z. B. ein Mikrofon oder ein Mikrofon-Array. Das Mikrofon-Array ermöglicht vorteilhafterweise eine Positionsbestimmung, wie sie oben bereits erläutert wurde. Entsprechend weiteren Ausführungsbeispielen umfasst die Vorrichtung eine Ausgabeschnittstelle zur Ausgabe der oben erläuterten Auftretenswahrscheinlichkeit.

Ausführungsbeispiele der vorliegenden Erfindung werden anhand der beiliegenden Zeichnungen erläutert. Es zeigen:
- Fig. 1: ein schematisches Flussdiagramm zur Illustration des Verfahrens gemäß einem Basisausführungsbeispiel;
- Fig. 2: eine schematische Tabelle zur Illustration von unterschiedlichen Anomalietypen; und
- Fig. 3: ein schematisches Blockschaltbild zur Illustration einer Vorrichtung gemäß einem weiteren Ausführungsbeispiel.

Bevor der nachfolgenden Ausführungsbeispiele der vorliegenden Erfindung anhand der beiliegenden Zeichnungen erläutert werden, sei darauf hingewiesen, dass gleichwirkende Elemente und Strukturen mit gleichem Bezugszeichen versehen sind, so dass die Beschreibung derer aufeinander anwendbar bzw. austauschbar ist.

Fig. 1 zeigt ein Verfahren 100, das in zwei Phasen 110 und 120 untergliedert ist.

In der ersten Phase 110, die als Justierphase bezeichnet wird, gibt es zwei Basisschritte. Dies ist mit dem Bezugszeichen 112 und 114 markiert. Der Schritt 112 umfasst eine Langzeitaufnahme des akustischen Normalzustands im Anwendungsszenario. Hierbei wird beispielsweise die Analysevorrichtung 10 (vgl. Fig. 3) in der Zielumgebung aufgestellt, so dass eine Langzeitaufnahme 113 des Normalzustands erfasst wird. Diese Langzeitaufnahme kann erfindungsgemäß eine Dauer von mindestens 1 Minute oder mindestens 10 Minuten oder mindestens 1 Stunde oder mindestens 24 Stunden umfassen.

Diese Langzeitaufnahme 113 wird dann beispielsweise untergliedert. Die Untergliederung kann in gleich lange Zeitbereiche, wie z. B. 1 Sekunde oder 0,1 Sekunden oder auch dynamischer Zeitbereiche erfolgen. Jeder Zeitbereich umfasst ein Audiosegment. Im Schritt 114, der allgemein als Analysieren bezeichnet wird, werden diese Audiosegment separat oder in Kombination untersucht. Hierzu wird beim Analysieren für jedes Audiosegment ein sogenannter Merkmalsvektor 115 (erste Merkmalsvektoren) ermittelt. Allgemein gesagt heißt es, dass in der Umwandlung von einer digitalen Aufnahme 113 in ein oder mehrere Merkmalsvektoren 115 - z. B. mittels tiefer neuronaler Netze - erfolgt, wobei jeder Merkmalsvektor 115 den Klang zu einem bestimmten Zeitpunkt "codiert". Merkmalsvektoren 115 können beispielsweise durch ein Energiespektrum für einen bestimmten Frequenzbereich oder allgemein ein Zeit-Frequenz-Spektrum bestimmt werden.

An dieser Stelle sei gleich angemerkt, dass es optionaler Weise möglich ist, dass eine Reduktion der Dimensionalität des Merkmalsraums der Merkmalsvektoren 115 mittels statistischer Verfahren (z. B. Hauptkomponentenanalyse) erfolgt. Bei dem Schritt 114 können dann auch optionaler Weise typische bzw. dominante Geräusche mittels unüberwachter Lernverfahren (z. B. Clustering) identifiziert werden. Hierbei werden Zeitabschnitte bzw. Audiosegmente gruppiert, die hier ähnliche Merkmalsvektoren 115 ausprägen und die entsprechend einen ähnlichen Klang besitzen. Hierbei ist keine semantische Klassifikation eines Geräusches (z. B. "Auto" oder "Flugzeug") nötig. Insofern erfolgt ein sogenanntes unüberwachtes Lernen anhand von Häufigkeiten sich wiederholender oder sich ähnlicher Audiosegmente. Entsprechend einem weiteren Ausführungsbeispiel wäre es auch denkbar, dass bei dem Schritt 114 ein unüberwachtes Lernen der zeitlichen Reihenfolge und/oder typischer Wiederholmuster bestimmte Geräusche erfolgt.

Das Ergebnis des Clusterings ist eine Zusammenstellung von Audiosegmenten bzw. Geräuschen, die für diesen Bereich normal bzw. typisch sind. Beispielsweise kann auch jedem Audiosegment eine Auftretenswahrscheinlichkeit zugeordnet werden. Ferner kann auch ein Wiederholmuster bzw. eine Reihenfolge, das heißt also eine Kombination mehrerer Audiosegmente identifiziert werden, die für die aktuelle Umgebung typisch bzw. normal ist. Hierzu kann jeder Gruppierung, jedem Wiederholmuster oder jeder Abfolge unterschiedliche Audiosegmente ebenso eine Wahrscheinlich zugeordnet werden.

Am Ende der Justierphase sind also Audiosegmente bzw. gruppierte Audiosegmente bekannt und als Merkmalsvektoren 115 beschrieben, die typisch für diese Umgebung sind. In einem nächsten Schritt bzw. in einer nächsten Phase 120 wird dann dieses gelernte Wissen entsprechend angewendet. Die Phase 120 hat die drei Basisschritte 122 und 124 und 126.

Im Schritt 122 wird wiederum eine Audioaufnahme 123 aufgenommen. Diese ist im Vergleich zur Audioaufnahme 113 typischerweise wesentlich kürzer. Diese Audioaufnahme ist beispielsweise im Vergleich zur Audioaufnahme 113 kürzer. Es kann sich allerdings auch um eine kontinuierliche Audioaufnahme handeln. Diese Audioaufnahme 123 wird dann in einem nachgelagerten Schritt 124 analysiert. Dieser Schritt ist mit dem Schritt 114 inhaltlich vergleichbar. Hierbei erfolgt wiederum eine Umwandlung der digitalen Audioaufnahme 123 in Merkmalsvektoren. Wenn nun diese zweite Merkmalsvektoren 125 vorliegen, können selbige mit den Merkmalsvektoren 115 verglichen werden.

Der Vergleich erfolgt im Schritt 126 mit der Zielsetzung, Anomalien festzustellen. Sehr ähnliche Merkmalsvektoren und sehr ähnliche Reihenfolgen von Merkmalsvektoren deuten darauf hin, dass keine Anomalie vorliegt. Abweichungen von vorher bestimmten Mustern (Wiederholmustern, typischen Reihenfolgen etc.) oder Abweichungen von den vormals bestimmten Audiosegmenten gekennzeichnet durch andere/neue Merkmalsvektoren deuten auf eine Anomalie hin. Diese werden in dem Schritt 126 erkannt. Bei dem Schritt 126 können unterschiedliche Typen von Anomalien erkannt werden. Diese sind beispielsweise:
- klangliche Anomalie (neuer, bisher ungehörter Klang)
- zeitliche Anomalie (bereits gehörter Klang tritt zeitlich "unpassend" auf, wiederholt sich zu schnell oder tritt in falscher Reihenfolge mit anderen Klängen auf)
- räumliche Anomalie (bereits gehörter Klang tritt an "ungewohnter" räumlicher Position auf oder die entsprechende Quelle folgt einem ungewohnten räumlichen Bewegungsmuster)

Diese Anomalien werden bezugnehmend auf Fig. 2 näher erläutert.

Optionaler Weise kann die Ausgabe einer Wahrscheinlichkeit für jede der drei Anomaliearten zum Zeitpunkt X erfolgen. Das ist mit den Pfeilen 126z, 126k und 126r (je ein Pfeil pro Anatomieart) in Fig. 3 illustriert.

An dieser Stelle sei angemerkt, dass beim Vergleich der Merkmalsvektoren häufig keine Identität, sondern nur Ähnlichkeit vorliegt. Insofern können entsprechend Ausführungsbeispielen Schwellwerte definiert sein, wann sich Merkmalsvektoren ähneln bzw. wann sich Gruppen von Merkmalsvektoren ähneln, so dass dann das Resultat auch einen Schwellwert für eine Anomalie vorlegt. Diese Schwellenwerteanwendung kann sich auch an die Ausgabe der Wahrscheinlichkeitsverteilung anknüpfen bzw. in dieser in Kombination auftauchen, z. B. um genauere zeitliche Erkennungen von Anomalien zu ermöglichen.

Entsprechend weiteren Ausführungsbeispielen ist es auch möglich, räumliche Anomalien zu erkennen. Hierzu kann der Schritt 114 in der Justierphase 110 auch ein unüberwachtes Lernen typischer räumlicher Positionen und/oder Bewegungen bestimmte Geräusche aufweisen. Typischerweise sind dann in solchem Fall statt dem in Fig. 3 dargestellten Mikrofon 18 zwei Mikrofone oder ein Mikrofon-Array mit zumindest zwei Mikrofonen vorhanden. In einer solchen Situation ist dann in der zweiten Phase 120 durch eine mehrkanalige Aufnahme auch eine räumliche Lokalisierung der aktuellen dominanten Schallquellen/Audiosegmente möglich. Hier zugrundeliegende Technologie kann beispielsweise Beamforming sein.

Bezugnehmend auf Fig. 2a-2c werden nun drei unterschiedliche Anomalien erläutert. Fig. 2a illustriert die zeitliche Anomalie. Hier sind jeweils Audiosegmente ABC sowohl für die Phase 1 als auch die Phase 2 entlang der Zeitachse t aufgetragen. In der Phase 1 wurde erkannt, dass eine normale Situation bzw. normale Reihenfolge derart besteht, dass die Audiosegmente ABC in der Reihenfolge ABC auftauchen. Für einen wurde ein Wiederholmuster erkannt, das nach der ersten Gruppe ABC eine weitere Gruppe ABC folgen kann.

Wenn genau dieses Muster ABCABC in Phase 2 erkannt wird, kann davon ausgegangen werden, dass keine Anomalie bzw. zumindest keine zeitliche Anomalie vorliegt. Falls aber das hier dargestellte Muster ABCAABC erkannt wird, so liegt eine zeitliche Anomalie vor, da ein weiteres Audiosegment A zwischen den zwei Gruppen ABC angeordnet ist.

Dieses Audiosegment A bzw. anomale Audiosegment A ist mit einem Doppelrahmen versehen.

Weiter in Fig. 2b ist eine klangliche Anomalie illustriert. In Phase 1 wurden wiederum die Audiosegmente ABCABC entlang der Zeitachse t aufgenommen (vgl. Fig. 2a). Die klangliche Anomalie beim Erkennen zeigt sich dadurch, dass ein weiteres Audiosegment, hier das Audiosegment D, in Phase 2 auftaucht. Dieses Audiosegment D hat eine vergrößerte Länge, z. B. über zwei Zeitbereiche und ist deshalb als DD illustriert. Die klangliche Anomalie ist in der Artenordnung der Audiosegment mit einem Doppelrahmen versehen. Bei dieser klanglichen Anomalie kann es sich beispielsweise um einen Klang handeln, der während der Lernphase nie gehört wurde. Beispielsweise kann hier ein Donner vorliegen, der sich in Bezug auf die Lautheit/Intensität und in Bezug auf die Länge von den vorherigen Elementen ABC unterscheidet.

In Bezug auf Fig. 2c ist eine örtliche Anomalie illustriert. In der initialen Lernphase wurden zwei Audiosegment A und B an zwei verschiedenen Positionen, Position 1 und Positionen 2, erkannt. Während der Phase 2 wurden beide Elemente A und B wiedererkannt, wobei durch Lokalisierung festgestellt wurde, dass sowohl das Audiosegment A als auch das Audiosegment B sich an Positionen 1 befinden. Das Vorliegen vom Audiosegment B an Position 1 stellt eine räumliche Anomalie dar.

Bezugnehmend auf Fig. 3 wird nun eine Vorrichtung 10 zur Klanganalyse erläutert. Die Vorrichtung 10 umfasst im Wesentlichen die Eingabeschnittstelle 12, wie z. B. eine Mikrofonschnittstelle sowie einen Prozessor 14. Der Prozessor 14 empfängt die einen oder mehreren (zeitgleich vorliegenden) Audiosignale von dem Mikrofon 18 bzw. dem Mikrophon-Array 18' und analysiert diese. Hierzu führt er im Wesentlichen die im Zusammenhang mit Fig. 1 erläuterten Schritte 114, 124 und 126 durch. Jeder Phase ist das auszugebende Ergebnis (vgl. Ausgabeschnittstelle 16) eine Menge von Merkmalsvektoren, die den Normalzustand repräsentieren oder in Phase 2 eine Ausgabe der erkannten Anomalien, z. B. zugeordnet zu einem bestimmten Typ und/oder zugeordnet zu einem bestimmten Zeitpunkt.

Darüber hinaus kann bei der Schnittstelle 16 auf eine Wahrscheinlichkeit von Anomalien oder eine Wahrscheinlichkeit von Anomalien zu bestimmten Zeitpunkten oder allgemein eine Wahrscheinlichkeit von Merkmalsvektoren zu bestimmten Zeitpunkten erfolgen.

Entsprechend Ausführungsbeispielen ist die Vorrichtung 10 bzw. das Audiosystem ausgebildet, (gleichzeitig) verschiedene Typen von Anomalien, z. B. zumindest zwei Anomalien, zu erkennen. Folgen Anwendungsgebiete wären denkbar:
- Sicherheitsüberwachung von Gebäuden und Anlagen
   o Detektion von Einbrüchen (z. B. Glasbruch)/Beschädigungen (Vandalismus)
- Predictive Maintenance
   o Erkennung von beginnendem Fehlverhalten von Maschinen aufgrund ungewöhnlicher Klänge
- Überwachung öffentlicher Plätze/Ereignisse (Sportereignisse, Musikereignisse, Demonstrationen, Kundgebungen usw.)
   o Erkennung von Gefahrengeräuschen (Explosion, Schuss, Hilfeschreie)
- Verkehrsmonitoring
   o Erkennen bestimmter Fahzeuggeräusche (z. B. durchdrehende Reifen - Raser)
- Logistikmonitoring
   ∘ Überwachung von Baustellen - Erkennung von Unfällen (Einsturz, Hilfeschreie)
- Health
   o akustische Überwachung des normalen Alltags älterer/kranker Menschen
   o Erkennung von Stürzen/Hilfeschreien

Obwohl manche Aspekte im Zusammenhang mit einer Vorrichtung beschrieben wurden, versteht es sich, dass diese Aspekte auch eine Beschreibung des entsprechenden Verfahrens darstellen, sodass ein Block oder ein Bauelement einer Vorrichtung auch als ein entsprechender Verfahrensschritt oder als ein Merkmal eines Verfahrensschrittes zu verstehen ist. Analog dazu stellen Aspekte, die im Zusammenhang mit einem oder als ein Verfahrensschritt beschrieben wurden, auch eine Beschreibung eines entsprechenden Blocks oder Details oder Merkmals einer entsprechenden Vorrichtung dar. Einige oder alle der Verfahrensschritte können durch einen Hardware-Apparat (oder unter Verwendung eines Hardware-Apparats), wie zum Beispiel einen Mikroprozessor, einen programmierbaren Computer oder eine elektronische Schaltung ausgeführt werden. Bei einigen Ausführungsbeispielen können einige oder mehrere der wichtigsten Verfahrensschritte durch einen solchen Apparat ausgeführt werden.

Je nach bestimmten Implementierungsanforderungen können Ausführungsbeispiele der Erfindung in Hardware oder in Software implementiert sein. Die Implementierung kann unter Verwendung eines digitalen Speichermediums, beispielsweise einer Floppy-Disk, einer DVD, einer Blu-ray Disc, einer CD, eines ROM, eines PROM, eines EPROM, eines EEPROM oder eines FLASH-Speichers, einer Festplatte oder eines anderen magnetischen oder optischen Speichers durchgeführt werden, auf dem elektronisch lesbare Steuersignale gespeichert sind, die mit einem programmierbaren Computersystem derart zusammenwirken können oder zusammenwirken, dass das jeweilige Verfahren durchgeführt wird. Deshalb kann das digitale Speichermedium computerlesbar sein.

Manche Ausführungsbeispiele gemäß der Erfindung umfassen also einen Datenträger, der elektronisch lesbare Steuersignale aufweist, die in der Lage sind, mit einem programmierbaren Computersystem derart zusammenzuwirken, dass eines der hierin beschriebenen Verfahren durchgeführt wird.

Allgemein können Ausführungsbeispiele der vorliegenden Erfindung als Computerprogrammprodukt mit einem Programmcode implementiert sein, wobei der Programmcode dahingehend wirksam ist, eines der Verfahren durchzuführen, wenn das Computerprogrammprodukt auf einem Computer abläuft.

Der Programmcode kann beispielsweise auch auf einem maschinenlesbaren Träger gespeichert sein.

Andere Ausführungsbeispiele umfassen das Computerprogramm zum Durchführen eines der hierin beschriebenen Verfahren, wobei das Computerprogramm auf einem maschinenlesbaren Träger gespeichert ist.

Mit anderen Worten ist ein Ausführungsbeispiel des erfindungsgemäßen Verfahrens somit ein Computerprogramm, das einen Programmcode zum Durchführen eines der hierin beschriebenen Verfahren aufweist, wenn das Computerprogramm auf einem Computer abläuft.

Ein weiteres Ausführungsbeispiel der erfindungsgemäßen Verfahren ist somit ein Datenträger (oder ein digitales Speichermedium oder ein computerlesbares Medium), auf dem das Computerprogramm zum Durchführen eines der hierin beschriebenen Verfahren aufgezeichnet ist. Der Datenträger, das digitale Speichermedium oder das computerlesbare Medium sind typischerweise gegenständlich und/oder nicht-vergänglich bzw. nicht-vorübergehend.

Ein weiteres Ausführungsbeispiel des erfindungsgemäßen Verfahrens ist somit ein Datenstrom oder eine Sequenz von Signalen, der bzw. die das Computerprogramm zum Durchführen eines der hierin beschriebenen Verfahren darstellt bzw. darstellen. Der Datenstrom oder die Sequenz von Signalen kann bzw. können beispielsweise dahingehend konfiguriert sein, über eine Datenkommunikationsverbindung, beispielsweise über das Internet, transferiert zu werden.

Ein weiteres Ausführungsbeispiel umfasst eine Verarbeitungseinrichtung, beispielsweise einen Computer oder ein programmierbares Logikbauelement, die dahingehend konfiguriert oder angepasst ist, eines der hierin beschriebenen Verfahren durchzuführen.

Ein weiteres Ausführungsbeispiel umfasst einen Computer, auf dem das Computerprogramm zum Durchführen eines der hierin beschriebenen Verfahren installiert ist.

Ein weiteres Ausführungsbeispiel gemäß der Erfindung umfasst eine Vorrichtung oder ein System, die bzw. das ausgelegt ist, um ein Computerprogramm zur Durchführung zumindest eines der hierin beschriebenen Verfahren zu einem Empfänger zu übertragen. Die Übertragung kann beispielsweise elektronisch oder optisch erfolgen. Der Empfänger kann beispielsweise ein Computer, ein Mobilgerät, ein Speichergerät oder eine ähnliche Vorrichtung sein. Die Vorrichtung oder das System kann beispielsweise einen Datei-Server zur Übertragung des Computerprogramms zu dem Empfänger umfassen.

Bei manchen Ausführungsbeispielen kann ein programmierbares Logikbauelement (beispielsweise ein feldprogrammierbares Gatterarray, ein FPGA) dazu verwendet werden, manche oder alle Funktionalitäten der hierin beschriebenen Verfahren durchzuführen. Bei manchen Ausführungsbeispielen kann ein feldprogrammierbares Gatterarray mit einem Mikroprozessor zusammenwirken, um eines der hierin beschriebenen Verfahren durchzuführen. Allgemein werden die Verfahren bei einigen Ausführungsbeispielen seitens einer beliebigen Hardwarevorrichtung durchgeführt. Diese kann eine universell einsetzbare Hardware wie ein Computerprozessor (CPU) sein oder für das Verfahren spezifische Hardware, wie beispielsweise ein ASIC.

Die hierin beschriebenen Vorrichtungen können beispielsweise unter Verwendung eines Hardware-Apparats, oder unter Verwendung eines Computers, oder unter Verwendung einer Kombination eines Hardware-Apparats und eines Computers implementiert werden.

Die hierin beschriebenen Vorrichtungen, oder jedwede Komponenten der hierin beschriebenen Vorrichtungen können zumindest teilweise in Hardware und/oder in Software (Computerprogramm) implementiert sein.

Die hierin beschriebenen Verfahren können beispielsweise unter Verwendung eines Hardware-Apparats, oder unter Verwendung eines Computers, oder unter Verwendung einer Kombination eines Hardware-Apparats und eines Computers implementiert werden.

Die hierin beschriebenen Verfahren, oder jedwede Komponenten der hierin beschriebenen Verfahren können zumindest teilweise durch Hardware und/oder durch Software ausgeführt werden.

Die oben beschriebenen Ausführungsbeispiele stellen lediglich eine Veranschaulichung der Prinzipien der vorliegenden Erfindung dar. Es versteht sich, dass Modifikationen und Variationen der hierin beschriebenen Anordnungen und Einzelheiten anderen Fachleuten einleuchten werden. Deshalb ist beabsichtigt, dass die Erfindung lediglich durch den Schutzumfang der nachstehenden Patentansprüche und nicht durch die spezifischen Einzelheiten, die anhand der Beschreibung und der Erläuterung der Ausführungsbeispiele hierin präsentiert wurden, beschränkt sei.

### Wissenschaftliche Literatur

[Borges_2008] N. Borges, G. G. L. Meyer: Unsupervised Distributional Anomaly Detection for a Self-Diagnostic Speech Activity Detector, CISS, 2008, pp. 950-955.
[Ntalampiras_2009] S. Ntalampiras, I. Potamitis, N. Fakotakis: On Acoustic Surveillance of Hazardous Situations, ICASSP, 2009, pp. 165-168.
[Borges_2009] N. Borges, G. G. L. Meyer: Trimmed KL Divergence between Gaussian Mixtures for Robust Unsupervised Acoustic Anomaly Detection, INTERSPEECH, 2009.
[Marchi_2015] E. Marchi, F. Vesperini, F. Eyben, S. Squartini, B. Schuller: A Novel Approach for Automatic Acoustic Novelty Detection using a Denoising Autoencoder with Bidirectional LSTM Neural Networks, ICASSP 2015, pp. 1996-2000.
[Valenzise_2017] G. Valenzise, L. Gerosa, M. Tagliasacchi, F. Antopnacci, A. Sarti: Scream and Gunshot Detection and Localization for Audio-Surveillance Systems, IEEE ICAVSBS, 2017, pp. 21-26.
[Komatsu_2017] T. Komatsu, R. Kondo: Detection of Anomaly Acoustic Scenes based an a Temporal Dissimilarity Model, ICASSP 2017, pp. 376-380.
[Tuor_2017] A. Tuor, S. Kaplan, B. Hutchinson, N. Nichols, S. Robinson: Deep Learning for
Unsupervised Insider Threat Detection in Structured Cybersecurity Data Streams, AAAI 2017, pp. 224231.

## Patentansprüche

1. Verfahren (100) zur Erkennung von akustischen Anomalien, mit folgenden Schritten:
Erhalten (113) einer Langzeitaufnahme mit einer Vielzahl von ersten Audiosegmenten (ABCD) zugeordnet zu jeweiligen ersten Zeitfenstern; wobei die Langzeitaufnahme mindestens eine Dauer von gösser als 1 Minute, oder von mindestens 10 Minuten oder
von mindestens 1 Stunde oder von mindestens 24 Stunden umfasst;
Analysieren (114) der Vielzahl der ersten Audiosegmente (ABCD), um zu jedem der Vielzahl der ersten Audiosegmente (ABCD) einen das jeweilige erste Audiosegment (ABCD) beschreibenden ersten Merkmalsvektor zu erhalten;
Erhalten (123) einer weiteren Aufnahme mit einem oder mehreren zweiten Audiosegmenten (ABCD) zugeordnet zu jeweiligen zweiten Zeitfenstern;
Analysieren (124) der einen oder mehreren zweiten Audiosegmente (ABCD), um einen oder mehrere die einen oder mehreren zweiten Audiosegmente (ABCD) beschreibenden Merkmalsvektoren zu erhalten;
Abgleichen (126) der einen oder mehreren zweiten Merkmalsvektoren mit der Vielzahl der ersten Merkmalsvektoren, um zumindest eine Anomalie im Vergleich zu einer akustischen Normalsituation für diese Umgebung zu erkennen.

2. Verfahren (100) gemäß Anspruch 1, wobei die Anomalie eine klangliche, zeitliche und/oder räumliche Anomalie umfasst; und/oder
wobei die Anomalie eine klangliche Anomalie in Kombination mit einer zeitlichen Anomalie oder eine klangliche Anomalie in Kombination mit einer räumliche Anomalie oder eine zeitliche Anomalie in Kombination mit einer räumliche Anomalie umfasst.

3. Verfahren (100) gemäß Anspruch 1 oder 2, wobei das Verfahren (100) beim Analysieren den Unterschritt des Identifizierens eines Wiederholungsmusters in der Vielzahl der ersten Zeitfenster umfasst; oder
wobei das Verfahren (100) beim Analysieren den Unterschritt des Identifizierens eines Wiederholungsmusters in der Vielzahl der ersten Zeitfenster umfasst;wobei das Identifizieren anhand von sich wiederholenden, identischen oder ähnlichen ersten Merkmalsvektoren zugehörig zu unterschiedlichen ersten Audiosegmenten (ABCD) erfolgt.

4. Verfahren (100) gemäß Anspruch 3, wobei beim Identifizieren ein Gruppieren von identischen oder ähnlichen ersten Merkmalsvektoren zu einer oder mehreren Gruppen erfolgt; und/oder
wobei das Verfahren (100) das Erkennen einer Reihenfolge von ersten Merkmalsvektoren zugehörig zu unterschiedlichen ersten Audiosegmenten (ABCD) oder das Erkennen einer Reihenfolge von Gruppen von identischen oder ähnlichen ersten Merkmalsvektoren umfasst.

5. Verfahren (100) gemäß einem der Ansprüche 3 bis 4, wobei das Verfahren (100) das Identifizieren eines Wiederholmusters in dem einen oder mehreren zweiten Zeitfenstern umfasst; und/oder
wobei das Verfahren (100) das Erkennen einer Reihenfolge von zweiten Merkmalsvektoren zugehörig zu unterschiedlichen zweiten Audiosegmenten (ABCD) oder das Erkennen einer Reihenfolge von Gruppen von identischen oder ähnlichen zweiten Merkmalsvektoren umfasst.

6. Verfahren (100) gemäß Anspruch 5, wobei das Verfahren (100) den Unterschritt des Abgleichens des Wiederholmusters der ersten Audiosegmente (ABCD) und/oder Reihenfolge bei den ersten Audiosegmenten (ABCD) mit dem Wiederholmuster der zweiten Audiosegmente (ABCD) und/oder Reihenfolge bei den zweiten Audiosegmenten (ABCD) umfasst, um eine zeitliche Anomalie zu erkennen.

7. Verfahren (100) gemäß einem vorherigen Ansprüche, wobei das Abgleichen den Unterschritt des Identifizierens eines zweiten Merkmalsvektors, der sich von den analysierten ersten Merkmalsvektoren unterscheidet, umfasst, um eine klangliche Anomalie zu erkennen.

8. Verfahren (100) gemäß einem der vorherigen Ansprüche, wobei der Merkmalsvektor eine Dimension, mehrere Dimensionen oder einen reduzierten Dimensionsraum aufweist; und/oder
wobei das Verfahren (100) den Schritt des Reduzierens der Dimensionen des Merkmalsvektors umfasst.

9. Verfahren (100) gemäß einem der vorherigen Ansprüche, wobei das Verfahren (100) den Schritt des Bestimmens einer jeweiligen Position für die jeweiligen ersten Audiosegmente (ABCD) umfasst; oder
wobei das Verfahren (100) den Schritt des Bestimmens einer jeweiligen Position für die jeweiligen ersten Audiosegmente (ABCD) umfasst; wobei das Verfahren (100) den Schritt des Bestimmens einer jeweiligen Position für die jeweiligen zweiten Audiosegmente (ABCD) umfasst, und wobei das Verfahren (100) den Unterschritt des Abgleichens der Position zugeordnet zu dem jeweiligen ersten Audiosegment (ABCD) mit der Position zugeordnet zu dem entsprechenden jeweiligen zweiten Audiosegment (ABCD) umfasst, um eine räumliche Anomalie zu erkennen.

10. Verfahren (100) gemäß einem der vorherigen Ansprüche, wobei das Verfahren (100) den Schritt des Bestimmens einer Auftretenswahrscheinlichkeit des jeweiligen ersten Audiosegments (ABCD) und des Ausgebens der Auftretenswahrscheinlichkeit mit dem jeweiligen ersten Merkmalsvektor aufweist oder wobei das Verfahren (100) den Schritt des Bestimmens einer Auftretenswahrscheinlichkeit des jeweiligen ersten Audiosegments A(BCD) und des Ausgebens der Auftretenswahrscheinlichkeit mit dem jeweiligen ersten Merkmalsvektor und einem ersten Zeitfenster umfasst.

11. Verfahren gemäß einem der vorherigen Ansprüche, wobei die Vielzahl der ersten Audiosegmente und/oder die Vielzahl der ersten Audiosegmente in ihrer Reihenfolge einen akustischen Normalzustand im Anwendungsszenario beschreiben und/oder eine Referenz darstellen; und/oder
wobei die eine Anomalie erkannt wird, wenn eine oder mehrere zweite Merkmalsvektoren von der Vielzahl der ersten Merkmalsvektoren abweicht.

12. Verfahren gemäß einem der vorherigen Ansprüche, wobei die weitere Aufnahme ein Zeitfenster oder insbesondere ein Zeitfenster von kleiner 5 Minuten, kleiner 1 Minute oder kleiner 10 Sekunden umfasst.

13. Computerprogramm mit einem Programmcode, der, wenn er auf einem Computer abläuft, einen oder mehrere Schritte des Verfahrens (100) gemäß der vorherigen Ansprüche ausführt.

14. Vorrichtung (10) zum Erkennen von akustischen Anomalien, mit folgenden Merkmalen:
einer Schnittstelle (12) zum Erhalten einer Langzeitaufnahme (113) mit einer Vielzahl von ersten Audiosegmenten (ABCD) zugeordnet zu jeweiligen ersten Zeitfenstern sowie zum Erhalten einer weiteren Aufnahme (123) mit einem oder mehreren zweiten Audiosegmenten (ABCD) zugeordnet zu jeweiligen zweiten Zeitfenstern;
wobei die Langzeitaufnahme mindestens eine Dauer von grösser als 1 Minute, oder von mindestens 10 Minuten oder von mindestens 1 Stunde oder von mindestens 24 Stunden umfasst;
einen Prozessor (14), der zum Analysieren der Vielzahl der ersten Audiosegmente (ABCD) ausgebildet ist, um zu jedem der Vielzahl der ersten Audiosegmente (ABCD) einen das jeweilige erste Audiosegment (ABCD) beschreibenden ersten Merkmalsvektor zu erhalten, und der zum Analysieren der einen oder mehreren zweiten Audiosegmente (ABCD) ausgebildet ist, um einen oder mehrere die einen oder mehreren zweiten Audiosegmente (ABCD) beschreibenden Merkmalsvektoren zu erhalten, und der zum Abgleichen der einen oder mehreren zweiten Merkmalsvektoren mit der Vielzahl der ersten Merkmalsvektoren ausgebildet ist, um zumindest eine Anomalie im Vergleich zu einer akustischen Normalsituation für diese Umgebung zu erkennen.

15. Vorrichtung (10) gemäß Anspruch 14, wobei die Vorrichtung (10) ein Mikrofon (18) oder ein Mikrofon-Array umfasst, das mit der Schnittstelle (12) verbunden ist; und/oder
wobei die Vorrichtung (10) eine Ausgabeschnittstelle zur Ausgabe einer Auftretenswahrscheinlichkeit des jeweiligen ersten Audiosegments (ABCD) mit dem jeweiligen ersten Merkmalsvektor oder zur Ausgabe einer Auftretenswahrscheinlichkeit des jeweiligen ersten Audiosegments (ABCD) mit dem jeweiligen ersten Merkmalsvektor und einem ersten Zeitfenster umfasst.

## Claims

1. Method (100) for recognizing acoustic anomalies, comprising:
obtaining (113) a long-term recording having a plurality of first audio segments (ABCD) associated to respective first time windows; wherein the long-term recording comprises at least a duration of more than 1 minute, of at least 10 minutes or at least 1 hour or at least 24 hours;
analyzing (114) the plurality of the first audio segments (ABCD) to obtain, for each of the plurality of the first audio segments (ABCD), a first characteristic vector describing the respective first audio segment (ABCD);
obtaining (123) a further recording having one or more second audio segments (ABCD) associated to respective second time windows;
analyzing (124) the one or more second audio segments (ABCD) to obtain one or more characteristic vectors describing the one or more second audio segments (ABCD);
matching (126) the one or more second characteristic vectors with the plurality of the first characteristic vectors to recognize at least one anomaly when compared to an acoustic normal situation for this environment.

2. Method (100) in accordance with claim 1, wherein the anomaly comprises a sound, temporal and/or spatial anomaly; and/or
wherein the anomaly comprises a sound anomaly in combination with a temporal anomaly or a sound anomaly in combination with a spatial anomaly or a temporal anomaly in combination with a spatial anomaly.

3. Method (100) in accordance with claim 1 or 2, the method (100), when analyzing, comprising the sub-step of identifying a repetition pattern in the plurality of the first time windows; or
the method (100), when analyzing, comprising the sub-step of identifying a repetition pattern in the plurality of the first time windows; wherein identifying is performed using repeating, identical or similar first characteristic vectors belonging to different first audio segments (ABCD).

4. Method (100) in accordance with claim 3, wherein, when identifying, grouping of identical or similar first characteristic vectors to form one or more groups is performed; and/or
the method (100) comprising recognizing an order of first characteristic vectors belonging to different first audio segments (ABCD) or recognizing an order of groups of identical or similar first characteristic vectors.

5. Method (100) in accordance with any of claims 3 to 4, the method (100) comprising identifying a repetition pattern in the one or more second time windows; and/or
the method (100) comprising recognizing an order of second characteristic vectors belonging to different second audio segments (ABCD) or recognizing an order of groups of identical or similar second characteristic vectors.

6. Method (100) in accordance with claim 5, the method (100) comprising the sub-step of matching the repetition pattern of the first audio segments (ABCD) and/or order in the first audio segments (ABCD) with the repetition pattern of the second audio segments (ABCD) and/or order in the second audio segments (ABCD) in order to recognize a temporal anomaly.

7. Method (100) in accordance with any of the preceding claims, wherein matching comprises the sub-step of identifying a second characteristic vector, which differs from the first characteristic vectors analyzed, in order to recognize a sound anomaly.

8. Method (100) in accordance with any of the preceding claims, wherein the characteristic vector comprises one dimension, more dimensions or a reduced dimension space; and/or
wherein the method (100) comprises the step of reducing the dimensions of the characteristic vector.

9. Method (100) in accordance with any of the preceding claims, the method (100) comprising the step of determining a respective position for the respective first audio segments (ABCD), or
the method (100) comprising the step of determining a respective position for the respective first audio segments (ABCD); the method (100) comprising the step of determining a respective position for the respective second audio segments (ABCD), and the method (100) comprising the sub-step of matching the position associated to the respective first audio segment (ABCD) with the position associated to the corresponding respective second audio segment (ABCD) in order to recognize a spatial anomaly.

10. Method (100) in accordance with any of the preceding claims, the method (100) comprising the step of determining a probability of occurrence of the respective first audio segment (ABCD) and outputting the probability of occurrence with the respective first characteristic vector, or the method (100) comprising the step of determining a probability of occurrence of the respective first audio segment (ABCD) and outputting the probability of occurrence with the respective first characteristic vector and a first time window.

11. Method in accordance with any of the preceding claims, wherein the plurality of the first audio segments and/or the plurality of the first audio segments in their order describe an acoustic normal state in the application scenario and/or represent a reference; and/or
wherein the one anomaly is recognized when one or more second characteristic vectors deviate from the plurality of the first characteristic vectors.

12. Method in accordance with any of the preceding claims, wherein the further recoding comprises a time window or, in particular, a time window of less than 5 minutes, less than 1 minute, or less than 10 seconds.

13. Computer program comprising program code which, when running on a computer, executes one or more steps of the method (100) in accordance with the preceding claims.

14. Apparatus (10) for recognizing acoustic anomalies, comprising:
an interface (12) for obtaining a long-term recording (113) having a plurality of first audio segments (ABCD) associated to respective first time windows, and for obtaining a further recording (123) having one or more second audio segments (ABCD) associated to respective second time windows; wherein the long-term recording comprises at least a duration of more than 1 minute, or of at least 10 minutes or at least 1 hour or at least 24 hours;
a processor (14) configured for analyzing the plurality of the first audio segments (ABCD) to obtain, for each of the plurality of the first audio segments (ABCD), a first characteristic vector describing the respective first audio segment (ABCD), and configured for analyzing the one or more second audio segments (ABCD) to obtain one or more characteristic vectors describing the one or more second audio segments (ABCD), and configured for matching the one or more second characteristic vectors with the plurality of the first characteristic vectors to recognize at least one anomaly when compared to an acoustic normal situation for this environment.

15. Apparatus (10) in accordance with claim 14, the apparatus (10) comprising a microphone (18) or a microphone array connected to the interface (12); and/or
the apparatus (10) comprising an output interface for outputting a probability of occurrence of the respective first audio segment (ABCD) having the respective first characteristic vector or for outputting a probability of occurrence of the respective first audio segment (ABCD) having the respective first characteristic vector and a first time window.

## Revendications

1. Procédé (100) d'identification d'anomalies acoustiques, aux étapes suivantes consistant à:
obtenir (113) un enregistrement de longue durée avec une pluralité de premiers segments audio (ABCD) associés à des premières fenêtres de temps respectives; où l'enregistrement de longue durée comporte au moins une durée de plus de 1 minute, ou d'au moins 10 minutes, ou d'au moins 1 heure, ou d'au moins 24 heures;
analyser (114) la pluralité des premiers segments audio (ABCD) pour obtenir, pour chacun de la pluralité des premiers segments audio (ABCD), un premier vecteur de caractéristiques décrivant le premier segment audio (ABCD) respectif;
obtenir (123) un autre enregistrement avec un ou plusieurs deuxièmes segments audio (ABCD) associés à des deuxièmes fenêtres de temps respectives;
analyser (124) les un ou plusieurs deuxièmes segments audio (ABCD) pour obtenir un ou plusieurs vecteurs de caractéristiques décrivant les un ou plusieurs deuxièmes segments audio (ABCD);
aligner (126) les un ou plusieurs deuxièmes vecteurs de caractéristiques sur la pluralité des premiers vecteurs de caractéristiques pour identifier au moins une anomalie en comparaison avec une situation acoustique normale pour cet environnement.

2. Procédé (100) selon la revendication 1, dans lequel l'anomalie comporte une anomalie phonétique, temporelle et/ou spatiale; et/ou
dans lequel l'anomalie comporte une anomalie phonétique en combinaison avec une anomalie temporelle, ou une anomalie phonétique en combinaison avec une anomalie spatiale, ou une anomalie temporelle en combinaison avec une anomalie spatiale.

3. Procédé (100) selon la revendication 1 ou 2, dans lequel le procédé (100) comporte, lors de l'analyse, la sous-étape consistant à identifier un modèle de répétition dans la pluralité de premières fenêtres de temps; ou
dans lequel le procédé (100) comporte, lors de l'analyse, la sous-étape consistant à identifier un modèle de répétition dans la pluralité des premières fenêtres de temps; dans lequel l'identification a lieu à l'aide de premiers vecteurs de caractéristiques qui se répètent, identiques ou similaires appartenant à différents premiers segments audio (ABCD).

4. Procédé (100) selon la revendication 3, dans lequel a lieu, lors de l'identification, un regroupement de premiers vecteurs de caractéristiques identiques ou similaires en un ou plusieurs groupes; et/ou
dans lequel le procédé (100) comporte le fait d'identifier une séquence de premiers vecteurs de caractéristiques appartenant à différents premiers segments audio (ABCD) ou d'identifier une séquence de groupes de premiers vecteurs de caractéristiques identiques ou similaires.

5. Procédé (100) selon l'une des revendications 3 à 4, dans lequel le procédé (100) comporte le fait d'identifier un modèle de répétition dans les une ou plusieurs deuxièmes fenêtres temporelles; et/ou
dans lequel le procédé (100) comporte le fait d'identifier une séquence de deuxièmes vecteurs de caractéristiques appartenant à différents deuxièmes segments audio (ABCD) ou d'identifier une séquence de groupes de deuxièmes vecteurs de caractéristiques identiques ou similaires.

6. Procédé (100) selon la revendication 5, dans lequel le procédé (100) comporte la sous-étape consistant à aligner le modèle de répétition des premiers segments audio (ABCD) et/ou l'ordre pour les premiers segments audio (ABCD) sur le modèle de répétition des deuxièmes segments audio (ABCD) et/ou l'ordre pour les deuxièmes segments audio (ABCD), pour identifier une anomalie temporelle.

7. Procédé (100) selon l'une des revendications précédentes, dans lequel l'alignement comporte la sous-étape consistant à identifier un deuxième vecteur de caractéristiques qui est différent des premiers vecteurs de caractéristiques analysés, pour identifier une anomalie phonétique.

8. Procédé (100) selon l'une des revendications précédentes, dans lequel le vecteur de caractéristiques présente une dimension, plusieurs dimensions ou un espace dimensionnel réduit; et/ou dans lequel le procédé (100) comporte l'étape consistant à réduire les dimensions du vecteur de caractéristiques.

9. Procédé (100) selon l'une des revendications précédentes, dans lequel le procédé (100) comporte l'étape consistant à déterminer une position respective pour les premiers segments audio (ABCD) respectifs; ou
dans lequel le procédé (100) comporte l'étape consistant à déterminer une position respective pour les premiers segments audio (ABCD) respectifs; dans lequel le procédé (100) comporte l'étape consistant à déterminer une position respective pour les deuxièmes segments audio (ABCD) respectifs, et dans lequel le procédé (100) comporte la sous-étape consistant à aligner la position associée au premier segment audio (ABCD) respectif sur la position associée au deuxième segment audio (ABCD) respectif, pour identifier une anomalie spatiale.

10. Procédé (100) selon l'une des revendications précédentes, dans lequel le procédé (100) présente l'étape consistant à déterminer une probabilité d'occurrence du premier segment audio (ABCD) respectif et à sortir la probabilité d'occurrence avec le premier vecteur de caractéristiques respectif ou dans lequel le procédé (100) comporte l'étape consistant à déterminer une probabilité d'occurrence du premier segment audio (ABCD) respectif et à sortir la probabilité d'occurrence avec le premier vecteur de caractéristiques respectif et une première fenêtre de temps.

11. Procédé selon l'une des revendications précédentes, dans lequel la pluralité des premiers segments audio et/ou la pluralité des premiers segments audio dans leur ordre décrivent un état acoustique normal dans le scénario d'application et/ou représentent une référence; et/ou
dans lequel l'une anomalie est identifiée lorsqu'un ou plusieurs deuxièmes vecteurs de caractéristiques diffèrent de la pluralité des premiers vecteurs de caractéristiques.

12. Procédé selon l'une des revendications précédentes, dans lequel l'autre enregistrement comporte une fenêtre de temps ou en particulier une fenêtre de temps de moins de 5 minutes, de moins de 1 minute ou de moins de 10 secondes.

13. Programme d'ordinateur avec un code de programme qui, lorsqu'il est exécuté sur un ordinateur, réalise une ou plusieurs étapes du procédé (100) selon les revendications précédentes.

14. Dispositif (10) d'identification d'anomalies acoustiques, aux caractéristiques suivantes:
une interface (12) destinée à obtenir un enregistrement de longue durée (113) avec une pluralité de premiers segments audio (ABCD) associés à des premières fenêtres de temps respectives ainsi que pour obtenir un autre enregistrement (123) avec un ou plusieurs deuxièmes segments audio (ABCD) associés à des deuxièmes fenêtres de temps respectives; où l'enregistrement de longue durée comporte au moins une durée de plus de 1 minute, ou d'au moins 10 minutes, ou d'au moins 1 heure, ou d'au moins 24 heures;
un processeur (14) qui est conçu pour analyser la pluralité des premiers segments audio (ABCD) pour obtenir, pour chacun de la pluralité de premiers segments audio (ABCD), un premier vecteur de caractéristiques décrivant le premier segment audio (ABCD) respectif, et qui est conçu, pour analyser les un ou plusieurs deuxièmes segments audio (ABCD), pour obtenir un ou plusieurs vecteurs de caractéristiques décrivant les un ou plusieurs deuxièmes segments audio (ABCD), et qui est conçu, pour aligner les un ou plusieurs deuxièmes vecteurs de caractéristiques sur la pluralité des premiers vecteurs caractéristiques, pour identifier au moins une anomalie en comparaison avec une situation acoustique normale pour cet environnement.

15. Dispositif (10) selon la revendication 14, dans lequel le dispositif (10) comporte un microphone (18) ou un réseau de microphones qui est connecté à l'interface (12); et/ou
dans lequel le dispositif (10) comporte une interface de sortie destinée à sortir une probabilité d'occurrence du premier segment audio (ABCD) respectif avec le premier vecteur de caractéristiques respectif ou à sortir une probabilité d'occurrence du premier segment audio (ABCD) respectif avec le premier vecteur de caractéristiques respectif et une première fenêtre temporelle.
